# EUROPÄISCHE PATENTSCHRIFT

(11) **EP 3 751 681 B1**
(45) Veröffentlichungstag und Bekanntmachung des Hinweises auf die Patenterteilung: **13.07.2022**
(21) Anmeldenummer: 20158936.3
(22) Anmeldetag: 24.02.2020
(51) Int. Cl.: H01R 13/70, H01H 13/02

(54) **ELEKTRISCHER SCHALTER**
ELECTRIC SWITCH
COMMUTATEUR ÉLECTRIQUE

(30) Priorität: 13.06.2019 DE 102019116092
(43) Veröffentlichungstag der Anmeldung: 16.12.2020
(73) Patentinhaber: Albrecht Jung GmbH & Co. KG, 58579 Schalksmühle (DE)
(72) Erfinder: Biniossek, Nik, 58099 Hagen (DE); Era, Eduard, 58513 Lüdenscheid (DE)

(56) Entgegenhaltungen:
- EP-A1- 3 244 431
- EP-A2- 0 902 448
- WO-A1-2013/183458
- CN-U- 202 307 619
- DE-A1-102005 015 814
- DE-A1-102009 050 597
- DE-B3-102009 051 617
- DE-U1-202009 003 843
- US-A1- 2010 101 925

## Beschreibung

Die vorliegende Erfindung geht von einem gemäß Oberbegriff des Hauptanspruches konzipierten elektrischen Schalter aus.

Aus den Druchschriften EP 3 244 431 A1 und US 2010/101925 A1 sind jeweils elektrische Schalter mit Betätigungselementen bekannt, in welchen Licht eines Leuchtmittels eingekoppelt wird, wobei die Betätigungselemente mit einer Schalteinrichtung in Wirkverbindung stehen, wie es den Merkmalen gemäß dem Oberbegriff im Patentanspruch 1 entspricht.

Derartige elektrische Schalter sind in der Regel dafür vorgesehen, die Ein- und Ausschaltung eines Stromkreises bzw. die Umschaltung von einem auf einen anderen Stromkreis zu bewirken. Bei solchen elektrischen Schaltern können die unterschiedlichsten Kontaktsysteme Anwendung finden. Die Betätigung solcher Schalter kann zum Beispiel durch ein Verschwenken, ein lineares Verstellen, ein Verdrehen und so weiter des Betätigungselementes von einer Ausgangsposition in eine oder mehrere Funktionsstellungen erfolgen, wobei die Funktionsstellungen rastend und/oder tastend ausgeführt sein können. Oftmals sind solche elektrischen Schalter mit einem Leuchtmittel ausgerüstet, damit beispielsweise eine Funktionsanzeige und/oder eine Suchbeleuchtung realisiert werden kann beziehungsweise können. Auch finden solche elektrischen Schalter Verwendung in elektrischen Installationsgeräten der Gebäudeinstallationstechnik, beispielsweise in Schutzkontaktsteckdosen, welche schaltbare Zusatzfunktionen aufweisen.

Ein weiterer elektrischer Schalter ist durch die DE 20 2004 003 530 U1 bekannt geworden. Dieser elektrische Schalter weist ein Betätigungselement auf, welches gegen Federwirkung verstellbar in einem Gehäuse aufgenommen ist, wobei der gehäuseseitige erste Endbereich des Betätigungselementes zur Einkopplung von Licht zumindest einem Leuchtmittel zugeordnet ist und zudem mit zumindest einem zum Auslösen der gewünschten Funktionen notwendigen Mikroschalter zusammenwirkt. Die Betätigungselemente derartiger elektrischer Schalter benötigen einen beachtlichen Bauraum, welcher insbesondere bei elektrischen Schaltern, welche für die Integration in elektrische Installationsgeräte der Gebäudeinstallationstechnik vorgesehen sind, oftmals nicht zur Verfügung steht.

Der vorliegenden Erfindung liegt deshalb die Aufgabe zugrunde, einen elektrischen Schalter zu schaffen, dessen Betätigungselement trotz Integration einer Lichtleitfunktion besonders einfach aufgebaut ist und zur Unterbringung besonders wenig Bauraum benötigt.

Diese Aufgabe wird durch die im kennzeichnenden Teil des Hauptanspruches angegebenen Merkmale gelöst.

Bei einem solchermaßen ausgebildeten elektrischen Schalter ist besonders vorteilhaft, dass durch einen an das Betätigungselement angeformten Verriegelungszapfen, welcher mit einem Verriegelungsanschlag des Gehäuses in Wirkverbindung bringbar ist, eine Entnahmesicherung und durch eine an das Betätigungselement angeformte Wirkfläche, welche mit einem im Gehäuse angeordneten Sicherungselement zusammenwirkt, eine Verdrehsicherung realisiert ist.

Weitere vorteilhafte Ausgestaltungen sind in den Unteransprüchen angegeben und werden anhand eines in den Zeichnungen dargestellten Ausführungsbeispiels des erfindungsgemäßen Gegenstandes näher erläutert. Dabei zeigen:
- Fig. 1 :: eine Explosionsdarstellung eines elektrischen Installationsgerätes, welches einen in Rede stehenden elektrischen Schalter aufweist, in räumlicher Darstellung;
- Fig. 2:: das Betätigungselement des elektrischen Schalters gemäß Figur 1, räumlich, in vergrößerter Darstellung;
- Fig. 3:: eine Teilansicht des Gehäuses mit eingeführtem Betätigungsselement des elektrischen Schalters gemäß Figur 1 in einer ersten Montagestellung, räumlich, in vergrößerter Darstellung;
- Fig. 4:: eine Teilansicht des Gehäuses mit eingeführtem Betätigungsselement des elektrischen Schalters gemäß Figur 1 in einer zweiten Montagestellung, räumlich, in vergrößerter Darstellung;
- Fig. 5:: eine Teilansicht des Gehäuses mit eingeführtem Betätigungsselement des elektrischen Schalters gemäß Figur 1 in einer dritten Montagestellung, räumlich, in vergrößerter Darstellung.

Wie aus den Figuren hervorgeht, weist ein solcher elektrischer Schalter ein Betätigungselement 1 auf, welches gegen Federwirkung verstellbar in einem Gehäuse 2 aufgenommen ist. Der gehäuseseitige erste Endbereich 1a des Betätigungselementes 1 ist zur Einkopplung von Licht einem Leuchtmittel 3 zugeordnet. Zudem wirkt der gehäuseseitige erste Endbereich 1a des Betätigungselementes 1 zum Auslösen der gewünschten Funktionen mit einer Schalteinrichtung 4 zusammen. Das Betätigungselement 1 ist stabförmig ausgeführt und gänzlich als Lichtleiter ausgebildet. Der aus dem Gehäuse 2 herausgeführte, zur manuellen Betätigung vorgesehene zweite Endbereich 1b des Betätigungselementes 1 weist eine Lichtauskoppelstruktur 1c auf. An den gehäuseseitigen ersten Endbereich 1a des Betätigungselementes 1 ist ein Verriegelungszapfen 1d angeformt, welcher durch Verdrehen des Betätigungselementes 1 mit einem entsprechend ausgeführten Verriegelungsanschlag 5 des Gehäuses 2 in Wirkverbindung bringbar ist. Zudem ist das Betätigungselement 1 mit einer Wirkfläche 1e versehen, welche als Verdrehsicherung mit einer im Gehäuse 2 angeordneten Sicherungseinrichtung -im vorliegenden Fall als Leiterplatte L ausgeführt - zusammenwirkt.

Wie des Weiteren aus den Figuren hervorgeht, ist das Leuchtmittel 3 und ist die zumindest eine Schalteinrichtung 4 auf der im Gehäuse 2 gehaltenen elektrischen Leiterplatte L angeordnet, welche die Sicherungseinrichtung für das Betätigungselement 1 darstellt. Das Leuchtmittel 3 ist als LED und die Schalteinrichtung 4 ist als Mikroschalter ausgebildet. Das Betätigungselementes 1 stellt, wie bereits erwähnt, im Wesentlichen einen langgestreckten Stab dar, welcher zur Beeinflussung der Schalteinrichtung 4 in Art eines Drucktasters gegen Federwirkung linear verstellbar im Gehäuse 2 gehalten ist. Der Verriegelungszapfen 1d ist in Art eines Schlüsselbartes an das Betätigungselement 1 angeformt, steht also radial von diesem ab. Der mit dem Verriegelungszapfen 1d zusammenwirkende Verriegelungsanschlag 5 ist Teilstück einer Gehäusewand des Gehäuses 2 und in Art eines Vorsprunges ausgeführt. Zur Erzeugung der Federwirkung ist dem Betätigungselement 1 eine sich einerseits an diesem abstützende Schraubendruckfeder 6 zugeordnet, welche sich andererseits am Gehäuse 2 abstützt.

Wie insbesondere aus Figur 1 hervorgeht, ist der elektrische Schalter beim vorliegenden Ausführungsbeispiel Funktionsbestandteil einer Schutzkontaktsteckdose für die Gebäudeinstallationstechnik, welche mit Zusatzfunktionen, beispielsweise einer Fernschalteinrichtung, versehen ist. Die einerseits zum Anschluss von elektrischen Leitungen und die andererseits zur Kontaktierung eines zugeführten elektrischen Steckers vorgesehenen Kontaktteile, wie Erdungsbügel 7 sowie eine erste Kontakteinrichtung 8 und eine zweite Kontakteinrichtung 9 sind vom Gehäuse 2 und einem Sockelteil 10 aufgenommen. Außerdem weist eine solche fernschaltbare Schutzkontaktsteckdose ein von einem Abdeckrahmen A umgebenes Zentralstück Z und einen Tragring T auf, an welchem das Sockelteil 10 festgelegt ist. Am die Kontaktteile aufnehmenden Sockelteil 10 ist ein, eine weitere elektrische Leiterplatte WL aufweisendes Funktionsmodul F festgelegt, welches Funktionsmodul F eine Spannungsversorgung S und eine, eine Relaisbaugruppe R aufweisende Fernschalteinrichtung aufweist. Die weitere elektrische Leiterplatte WL des Funktionsmoduls F steht elektrisch leitend mit der am Sockelteil 10 festgelegten ersten Kontakteinrichtung 8 in Wirkverbindung. Wie üblich ist auch der Erdungsbügel 7 am Sockelteil 10 festgelegt.

Wie des Weiteren insbesondere aus Figur 1 hervorgeht, ist die weitere Leiterplatte WL unter anderem mit den Bauelementen der Spannungsversorgung S und der Relaisbaugruppe R der Fernschalteinrichtung bestückt. Die zweite Kontakteinrichtung 9 ist an der Relaisbaugruppe R der Fernschalteinrichtung festgelegt und besteht aus einem für den Anschluss von elektrischen Leitungen vorgesehenen ersten Kontaktbereich 9a und einem für die Kontaktierung mit einem Steckerstift des zugeführten Steckers vorgesehenen zweiten Kontaktbereich 9b. Der erste Kontaktbereich 9a und der zweite Kontaktbereich 9b stehen nicht direkt miteinander in Verbindung, sondern sind jeweils über einen angeformten - der Einfachheit halber nicht dargestellten - Anschlusssteg an die weitere Leiterplatte WL angeschlossen und stehen mittels einer elektrischen Leiterbahn der weiteren Leiterplatte WL elektrisch leitend miteinander in Verbindung. Eine elektrisch leitende Verbindung zwischen der weiteren Leiterplatte WL und der ersten Kontakteinrichtung 8 ist mittels eines Verbindungssteges 11 realisiert, welcher abstützend an der Relaisbaugruppe R der Fernschalteinrichtung zur Anlage kommt. Einerseits ist der Verbindungssteg 11 an die weitere Leiterplatte WL angelötet, andererseits wird der Verbindungssteg 11 durch das Gehäuse 2 hindurchgeführt und kommt kraft- und formschlüssig mit der ersten Kontakteinrichtung 8 in Wirkverbindung.

Das Funktionsmodul F ist von dem Gehäuse 2 umgeben, welches aus einem frontseitig am Sockelteil 10 festgelegten Gehäusetopf und einem, den Gehäusetopf endseitig verschließenden Gehäusedeckel besteht. Die elektrisch leitende Verbindung zwischen der weiteren Leiterplatte WL und der ersten Kontakteinrichtung 8 ist - wie bereits erwähnt - mittels eines Verbindungssteges 11 realisiert, welcher abstützend an der Relaisbaugruppe R der Fernschalteinrichtung zur Anlage kommt. Die mit dem Leuchtmittel 3 und der Schalteinrichtung 4 bestückte elektrische Leiterplatte L steht elektrisch leitend mit der weiteren elektrischen Leiterplatte WL in Verbindung. Die mit dem Leuchtmittel 3 und der Schalteinrichtung 4 bestückte elektrische Leiterplatte L weist zudem die zur Kommunikation mit einer Fernbedienung notwendigen Funktionsbauteile der Fernschalteinrichtung auf, sodass diese elektrische Leiterplatte L als Kommunikationsleiterplatte anzusprechen ist. Die weitere elektrische Leiterplatte WL stellt, bestückt mit der Relaisbaugruppe R und der Spannungsversorgung S die Hauptleiterplatte dar. Die elektrische Verbindung zwischen der elektrischen Leiterplatte L und der weiteren elektrischen Leiterplatte WL erfolgt über eine - der Einfachheit halber nicht dargestellte - Steckverbindung.

Die mit dem Leuchtmittel 3 und der Schalteinrichtung 4 bestückte elektrische Leiterplatte L ist mit ihren beiden Hauptflächen senkrecht zu den beiden Hauptflächen der weiteren elektrischen Leiterplatte WL verlaufend ausgerichtet und dieser direkt angrenzend zugeordnet. Beim vorliegenden Ausführungsbeispiel bedeutet dies, dass die elektrische Leiterplatte L mit einer ihrer Kantenflächen der oberen Hauptfläche der weiteren elektrischen Leiterplatte WL zugeordnet ist.

Wie bereits beschrieben, ist das Funktionsmodul F beziehungsweise ist die zum Funktionsmodul F gehörige elektrische Leiterplatte L mit einer manuell zu betätigenden, als Mikroschalter ausgeführten Schalteinrichtung 4 ausgerüstet. Zudem ist das Funktionsmodul F mit einer optischen Anzeigeeinrichtung ausgerüstet, weshalb die elektrische Leiterplatte L, wie beschrieben, mit einem als LED ausgeführten Leuchtmittel 3 ausgerüstet ist. Die LED ist zur Abgabe von verschiedenen Lichtfarben als Mehrfarb-LED ausgeführt und kann hinsichtlich der gewünschten Lichtfarbe entsprechend angesteuert werden. Beim vorliegenden Ausführungsbeispiel stellt das stabartig ausgeführte Betätigungselement 1 gleichzeitig das Anzeigeelement der optischen Anzeigeeinrichtung dar. Zu diesem Zweck ist der zweite Endbereich 1b des Betätigungselementes 1 geringfügig aus dem Zentralstück Z nach außen geführt, um eine manuelle Betätigung zu ermöglichen und der erste Endbereich 1a, der auf der elektrischen Leiterplatte L vorhandenen Schalteinrichtung 4 und dem ebenfalls auf der elektrischen Leiterplatte L vorhandenen Leuchtmittel 3 zugeordnet. Das Betätigungselement 1 ist insgesamt als Lichtleiter ausgeführt und weist an seinem zweiten Endbereich 1b eine Lichtauskoppelstruktur 1c auf.

Wie insbesondere aus Figur 3, 4 und 5 hervorgeht, wird das Betätigungselement 1, ausgehend von der Zentralplatte Z, in den Führungskanal 12 des Gehäuses 2 eingeführt (siehe Figur 3). Die Darstellung der Figur 3 zeigt das Betätigungselement 1 in einer ersten Montagestellung. Die Schraubendruckfeder 6 wird bei dem Einsteckvorgang so lange gespannt, bis das Betätigungselement 1 verdreht werden kann, weil dessen erster Endbereich 1a im Gehäuse 2 seine Endposition erreicht hat. Das Betätigungselement 1 wird dann verdreht, beim vorliegenden Ausführungsbeispiel um 15 Grad, wobei der Verriegelungszapfen 1d mit dem am Gehäuse 2 vorhandenen Verriegelungsanschlag 5 in Wirkverbindung kommt (siehe Figur 4). Die Darstellung der Figur 4 zeigt das Betätigungselement 1 in einer zweiten Montagestellung. Dann wird die elektrische Leiterplatte L in das Gehäuse 2 hineingeschoben, wobei diese letztendlich mit einer ihrer Hauptflächen an der Wirkfläche 1e des Betätigungselementes 1 zur Anlage kommt und somit eine Verdrehsicherung und eine Entnahmesicherung für das Betätigungselement 1 realisiert ist (siehe Figur 5). Die Darstellung der Figur 5 zeigt das Betätigungselement 1 in einer dritten Montagestellung. Anschließend wird die weitere elektrische Leiterplatte WL in den Innenraum des Gehäuses 2 hineingeschoben, wobei über die Steckverbindung die zur Funktion notwendige elektrisch leitende Verbindung zwischen der weiteren elektrischen Leiterplatte WL und der elektrischen Leiterplatte L hergestellt wird. Zum Abschluss wird der Deckel des Gehäuses 2 auf den Gehäusetopf aufgerastet, sodass das Gehäuse 2 endseitig verschlossen ist.

### Bezugszeichenliste:

- 1.: Betätigungselement
- 1a.: Erster Endbereich
- 1b.: Zweiter Endbereich
- 1c.: Lichtauskoppelstruktur
- 1d.: Verriegelungszapfen
- 1e.: Wirkfläche
- 2.: Gehäuse
- 3.: Leuchtmittel
- 4.: Schalteinrichtung
- 5.: Verriegelungsanschlag
- 6.: Schraubendruckfeder
- 7.: Erdungsbügel
- 8.: Erste Kontakteinrichtung
- 9.: Zweite Kontakteinrichtung
- 9a.: Erster Kontaktbereich
- 9b.: Zweiter Kontaktbereich
- 10.: Sockelteil
- 11.: Verbindungssteg
- 12.: Führungskanal

- A: Abdeckrahmen
- F: Funktionsmodul
- L: Elektrische Leiterplatte
- R: Relaisbaugruppe
- S: Spannungsversorgung
- T: Tragring
- WL: Weitere elektrische Leiterplatte
- Z: Zentralstück

## Patentansprüche

1. Elektrischer Schalter, dessen Betätigungselement (1) gegen Federwirkung verstellbar in einem Gehäuse (2) aufgenommen ist, wobei der gehäuseseitige erste Endbereich (1a) des Betätigungselementes (1) zur Einkopplung von Licht zumindest einem Leuchtmittel (3) zugeordnet ist und zudem mit zumindest einer zum Auslösen der gewünschten Funktionen notwendigen Schalteinrichtung (4) zusammenwirkt, wobei das Betätigungselement (1) stabförmig ausgeführt und zumindest teilweise als Lichtleiter ausgebildet ist, und dass der aus dem Gehäuse (2) herausgeführte, zur manuellen Betätigung vorgesehene zweite Endbereich (1b) des Betätigungselementes (1) eine Lichtauskoppelstruktur (1c) aufweist, **dadurch gekennzeichnet, dass** an den gehäuseseitigen ersten Endbereich (1a) des Betätigungselementes (1) ein Verriegelungszapfen (1d) angeformt ist, welcher durch Verdrehen des Betätigungselementes (1) mit zumindest einem entsprechend ausgeführten Verriegelungsanschlag (5) des Gehäuses (2) in Wirkverbindung bringbar ist, und dass das Betätigungselement (1) mit einer Wirkfläche (1e) versehen ist, welche mit zumindest einer im Gehäuse (2) angeordneten Sicherungseinrichtung zusammenwirkt.

2. Elektrischer Schalter nach Anspruch 1, **dadurch gekennzeichnet, dass** das zumindest eine Leuchtmittel (3) und/oder die zumindest eine Schalteinrichtung (4) auf einer im Gehäuse (2) gehaltenen elektrischen Leiterplatte (L) angeordnet ist.

3. Elektrischer Schalter nach Anspruch 1 oder 2, **dadurch gekennzeichnet, dass** zumindest ein Leuchtmittel (3) als LED ausgebildet ist.

4. Elektrischer Schalter nach einem der Ansprüche 1 bis 3, **dadurch gekennzeichnet, dass** die zumindest eine Schalteinrichtung (4) als Mikroschalter ausgebildet ist.

5. Elektrischer Schalter nach einem der Ansprüche 1 bis 4, **dadurch gekennzeichnet, dass** der Verriegelungszapfen (1d) des Betätigungselementes (1) in Art eines Schlüsselbartes ausgeführt ist.

6. Elektrischer Schalter nach einem der Ansprüche 1 bis 5, **dadurch gekennzeichnet, dass** der zumindest eine Verriegelungsanschlag (5) des Gehäuses (2) als Teilstück einer Gehäusewand ausgeführt ist.

7. Elektrischer Schalter nach einem der Ansprüche 1 bis 6, **dadurch gekennzeichnet, dass** die Sicherungseinrichtung in Art eines Schiebers ausgeführt ist.

8. Elektrischer Schalter nach einem der Ansprüche 1 bis 6, **dadurch gekennzeichnet, dass** die Sicherungseinrichtung als elektrische Leiterplatte (L) ausgeführt ist.

9. Elektrischer Schalter nach einem der Ansprüche 1 bis 8, **dadurch gekennzeichnet, dass** zur Erzeugung der Federwirkung dem Betätigungselement (1) eine, sich einerseits an diesem abstützende, Schraubendruckfeder (6) zugeordnet ist, welche sich andererseits am Gehäuse (2) abstützt.

## Claims

1. Electrical switch, whose actuating element (1) is accommodated in a housing (2) so as to be adjustable against spring action, the first end region (1a) of the actuating element (1) on the housing side being associated with at least one luminaire (3) for coupling in light and also cooperating with at least one switching device (4) necessary for triggering the desired functions, the actuating element (1) being designed in the form of a rod and being at least partially in the form of a light conductor, and in that the second end region (1b) of the actuating element (1), which end region is led out of the housing (2) and is provided for manual actuation, has a light-coupling structure (1c) **characterised in that** a locking pin (1d) is formed on the first end region (1a) of the actuating element (1) on the housing side, which locking pin (1d) can be brought into operative connection with at least one correspondingly designed locking stop (5) of the housing (2) by rotating the actuating element (1), and **in that** the actuating element (1) is provided with an operative surface (1e) which cooperates with at least one securing device arranged in the housing (2).

2. Electrical switch in accordance with Claim 1, **characterised in that** the at least one luminaire (3) and/or the at least one switching device (4) is arranged on an electrical circuit board (L) held in the housing (2).

3. Electrical switch in accordance with Claim 1 or 2, **characterised in that** at least one luminaire (3) is designed as LED.

4. Electrical switch in accordance with any of Claims 1 to 3, **characterised in that** the at least one switching device (4) is designed as micro switch.

5. Electrical switch in accordance with any of Claims 1 to 4, **characterised in that** the locking pin (1d) of the actuating element (1) is designed in the manner of a key bit.

6. Electrical switch in accordance with any of Claims 1 to 5, **characterised in that** the at least one locking stop (5) of the housing (2) is designed as part of a housing wall.

7. Electrical switch in accordance with any of Claims 1 to 6, **characterised in that** the securing device is designed in the manner of a slide.

8. Electrical switch in accordance with any of Claims 1 to 6, **characterised in that** the securing device is designed as electrical circuit board (L).

9. Electrical switch in accordance with any of Claims 1 to 8, **characterised in that** in order to produce the spring action, the actuating element (1) is assigned a helical compression spring (6) which on the one hand is supported on the actuating element (1) and on the other hand is supported on the housing (2).

## Revendications

1. Commutateur électrique dont l'élément d'actionnement (1) est logé dans un boîtier (2) de manière à pouvoir être déplacé contre l'action d'un ressort, la première zone d'extrémité (1a) côté boîtier de l'élément d'actionnement (1) étant associée à au moins un moyen d'éclairage (3) pour l'injection de lumière et coopérant en outre avec au moins un dispositif de commutation (4) nécessaire au déclenchement des fonctions souhaitées, l'élément d'actionnement (1) étant réalisé en forme de barre et étant conçu au moins partiellement comme guide de lumière, et en ce que la deuxième zone d'extrémité (1b) de l'élément d'actionnement (1), sortant du boîtier (2) et prévue pour l'actionnement manuel, présente une structure de découplage de lumière (1c), **caractérisé en ce que** sur la première zone d'extrémité (1a) côté boîtier de l'élément d'actionnement (1) est formé un tenon de verrouillage (1d) qui, par rotation de l'élément d'actionnement (1), peut être amené en liaison active avec au moins une butée de verrouillage (5) réalisée de manière correspondante du boîtier (2), et **en ce que** l'élément d'actionnement (1) est pourvu d'une surface active (1e) qui coopère avec au moins un dispositif de sécurité disposé dans le boîtier (2).

2. Commutateur électrique selon la revendication 1, **caractérisé en ce que** le au moins un moyen d'éclairage (3) et/ou le au moins un dispositif de commutation (4) est disposé sur une carte de circuit imprimé électrique (L) maintenue dans le boîtier (2).

3. Commutateur électrique selon la revendication 1 ou 2, **caractérisé en ce qu'au** moins un moyen d'éclairage (3) est réalisé sous forme de DEL.

4. Commutateur électrique selon l'une des revendications 1 à 3, **caractérisé en ce que** le au moins un dispositif de commutation (4) est conçu comme un microrupteur.

5. Commutateur électrique selon l'une des revendications 1 à 4, **caractérisé en ce que** le tenon de verrouillage (1d) de l'élément d'actionnement (1) est réalisé sous la forme d'un panneton de clé.

6. Commutateur électrique selon l'une des revendications 1 à 5, **caractérisé en ce que** la au moins une butée de verrouillage (5) du boîtier (2) est réalisée sous la forme d'une partie d'une paroi de boîtier.

7. Commutateur électrique selon l'une des revendications 1 à 6, **caractérisé en ce que** le dispositif de sécurité est réalisé sous la forme d'un coulisseau.

8. Commutateur électrique selon l'une des revendications 1 à 6, **caractérisé en ce que** le dispositif de sécurité est réalisé sous la forme d'une carte de circuit imprimé électrique (L).

9. Commutateur électrique selon l'une des revendications 1 à 8, **caractérisé en ce que** pour produire l'effet de ressort, un ressort de pression hélicoïdal (6) s'appuyant d'une part sur l'élément d'actionnement (1) est associé à celui-ci, lequel s'appuie d'autre part sur le boîtier (2).
